# EUROPÄISCHE PATENTSCHRIFT

(11) **EP 0 915 534 B1**
(45) Veröffentlichungstag und Bekanntmachung des Hinweises auf die Patenterteilung: **18.05.2005**
(21) Anmeldenummer: 98118772.7
(22) Anmeldetag: 05.10.1998
(51) Int. Cl.: H01R 13/627

(54) **Elektrischer Steckverbinder mit Schnellverriegelung**
Electrical connector with quick locking device
Connecteur électrique à verrouillage rapide

(30) Priorität: 06.11.1997 DE 19749130
(43) Veröffentlichungstag der Anmeldung: 12.05.1999
(73) Patentinhaber: TYCO Electronics Logistics AG, 9323 Steinach (CH)
(72) Erfinder: Acke, Edgard, 8020 Oostkamp (BE)
(74) Vertreter: Klunker . Schmitt-Nilson . Hirsch

(56) Entgegenhaltungen:
- DE-A- 2 353 004
- US-A- 3 193 309
- US-A- 3 569 903

## Beschreibung

Die Erfindung betrifft einen elektrischen Steckverbinder mit Schnellverriegelung gemäß Oberbegriff des Anspruchs 1
- ein erstes Steckerelement, welches mit einer äußeren umlaufenden Nut versehen ist,
- ein zweites Steckerelement, welches mit einer inneren umlaufenden Nut versehen ist,
- einen Verriegelungsring, welcher durch die Nut am zweiten Steckerelement fixiert ist und an welchem radial nach innen weisende und in Einschubrichtung des ersten Steckerelementes geneigte Rastzungen angeformt sind, welche in einem Verriegelungszustand des Steckverbinders elastisch in die Nut am ersten Steckerelement eindringen, und
- eine Entriegelungshülse, welche axial auf dem zweiten Stekkerelement verschiebbar ist und im Inneren ein zylindrisches, in Einschubrichtung des ersten Steckerelementes ragendes Entriegelungsorgan besitzt, durch welches die freien Enden der am Verriegelungsring angeformten Rastzungen nach außen drückbar sind, aufweist.

Ein Steckverbinder der eingangs genannten Art ist aus der US-A-3 193 309 oder der DE-AS 23 53 004 bekannt. Dort bestehen die Verriegelungsmittel hauptsächlich aus einem geschlitzten Ring, welcher mindestens eine Zunge aufweist, die sich schräg außerhalb der zylindrischen Fläche des Ringes erstreckt. Die Verriegelungsmittel lassen sich zwar aus einer Blechplatine in Stanzbiegetechnik herstellen, jedoch sind zur Herstellung des Ringes mit zylindrischen Außenflächen und der Zungen zwei Biegevorgänge notwendig, wobei die Zungen durch Verlängerung der zylindrischen Außenfläche des Ringes gebildet sind. Zudem ergibt sich aufgrund der Unterbrechung des Ringes durch den Schlitz eine verminderte maximale Zugkraft.

Aus der DE-A-2 719 730 ist ein Steckverbinder bekannt, bei dem ein geschlossener, scheibenförmiger und schmaler Verriegelungsring vorgesehen ist.

Der Erfindung liegt die Aufgabe zugrunde, einen elektrischen Steckverbinder mit Schnellverriegelung zu schaffen, welcher eine erhöhte Zugkraft zwischen den beiden Steckerelementen gewährleistet und eine kostengünstigere Herstellung ermöglicht.

Erfindungsgemäß wird diese Aufgabe durch die Merkmale des Anspruchs 1 gelöst.

Vorteilhafte Ausgestaltungen sind in der abhängigen Ansprüchen angegeben.

Erfindungsgemäß weist die Entriegelungshülse an ihrem dem zweiten Steckerelement zugewandten Ende einen Kragen auf, welcher in eine äußere umlaufende Nut am zweiten Steckerelement eingreift. Dabei sind durch die äußere umlaufende Nut Anschläge gebildet, welche die Axialverschiebbarkeit der Entriegelungshülse begrenzen. Durch die im Verriegelungszustand, des Steckverbinders am ersten Steckerelement aufliegenden abgerundeten Kanten der Rastzungen Kommtes, neben reduzierten Bedienkräften auch zur Erhöhung der Verschleißfestigkeit.

In einer vorteilhaften Ausgestaltung können der Verriegelungsring und die Rastzungen aus einer gemeinsamen Blechplatine hergestellt sein. Dabei wird der Verriegelungsring mit den Rastzungen in einem Stanzvorgang aus der Blechplatine ausgestanzt, und in einem anschließenden Biegevorgang werden die Rastzungen umgebogen. Im Vergleich zu dem elektrischen Steckverbinder gemäß DE-AS 23 53 004 ist lediglich ein Biegevorgang zur Fertigung der Verriegelungseinrichtung notwendig.

Vorteilhafterweise sind die am Verriegelungsring angeformten Rastzungen für sich im wesentlichen starr. Die Auslenkung der freien Enden der Rastzungen wird somit im wesentlichen durch eine Torsion des Verriegelungsringes ermöglicht, zumal auch im Übergangsbereich zwischen den Rastzungen und dem Verriegelungsring keine nennenswerte Biegung erfolgt. Somit lassen sich erhöhte Zugkräfte für elektrische Steckverbinder mit Schnellverriegelung realisieren.

In vorteilhafter Ausgestaltung ist das Entriegelungsorgan in einem Abschnitt an seinem freien Ende konisch geformt. Dadurch ist eine mit den geneigten Rastzungen am Verriegelungsring zusammenwirkende geneigte Anlauffläche gebildet, wodurch Reibung beim Verriegelungsvorgang und damit Verschleiß der betreffenden Bauteile reduziert wird.

Die innere umlaufende Nut am zweiten Steckerelement ist vorteilhafterweise so bemessen, daß der Verriegelungsring in der Nut ein Axialspiel von minimal 0,1 mm und maximal 0,2 mm aufweist. Ein minimales Axialspiel ist notwendig, damit der Verriegelungsring gewünschte Torsionsbewegungen ausführen kann, während der maximale Wert für das Axialspiel eine hinreichende Zugfestigkeit für den elektrischen Steckverbinder gewährleistet.

Vorteilhafterweise sind die Rastzungen an ihren freien Enden konkav geformt, so daß sie sich gut an die zylindrische Form eines Koaxialsteckers anpassen können.

Die Erfindung wird nachfolgend an Ausführungsbeispielen anhand der Zeichnung näher erläutert. Es zeigt
Figur 1 einen aus einem ersten und einem zweiten Steckerelement gebildeten Steckverbinder während eines Verriegelungsvorganges,
Figur 2 den Steckverbinder gemäß Figur 1 in einem Verriegelungszustand,
Figur 3 die Einzelheit A gemäß Figur 2,
Figur 4 den elektrischen Steckverbinder gemäß Figur 1 während eines Entriegelungsvorganges und
Figur 5 einen erfindungsgemäßen Verriegelungsring mit angeformten Rastzungen.

Figur 1 zeigt einen elektrischen Steckverbinder mit einem ersten Steckerelement 1 und einem zweiten Steckerelement 2 als Hauptkomponenten. Im vorliegenden Fall handelt es sich um ein Schnellverriegelungssystem für koaxiale Steckverbinder. Auf eine explizite Darstellung der Innenleiterkontaktierung wird im folgenden verzichtet. Das erste Steckerelement 1, welches an seinem freien Ende eine umlaufende Nut 5 aufweist, realisiert eine Außenleiterhülse eines Kupplers, während durch das zweite Steckerelement 2 eine Außenleiterhülse eines Steckers realisiert ist. Die elektrische Kontaktierung zwischen Kuppler und Stecker im Bereich der Außenleiteranschlüsse wird durch am zweiten Steckerelement 2 angebrachte Kontaktlamellen 15 hergestellt, welche von innen in das zylindrische erste Steckerelement 1 eingreifen. Das zweite Steckerelement 2 ist in seinem Endabschnitt von einer Entriegelungshülse 7 umgeben, welche axial auf dem zweiten Steckerelement 2 verschiebbar ist. An der Entriegelungshülse 7 ist im Inneren ein zylindrisches, in Einschubrichtung X des ersten Steckerelementes 1 ragendes Entriegelungsorgan 8 angeformt. Des weiteren weist der Steckverbinder einen Verriegelungsring 3 auf, welcher durch eine umlaufende innere Nut 6 am zweiten Steckerelement 2 fixiert ist. An diesem Verriegelungsring 3 sind radial nach innen weisende und in Einschubrichtung X des ersten Steckerelementes 1 geneigte Rastzungen 4 angeformt. Während des Verriegelungsvorgangs werden die freien Enden der Rastzungen 4 durch das in Einschubrichtung X bewegte erste Stekkerelement 1 aus ihrer Ruhelage ausgelenkt und dabei nach außen gedrückt.

In Figur 2 ist der Steckverbinder gemäß Figur 1 im Verriegelungszustand dargestellt. Das erste Steckerelement 1 ist dabei bis zum Anschlag in Einschubrichtung X auf das zweite Steckerelement 2 aufgeschoben. Die Rastfedern 4 sind in diesem Zustand vollständig in die umlaufende Nut 5 eingedrungen und verhindern dadurch ein Auseinanderziehen der beiden Stekkerelemente 1 und 2. Um ein reibungsarmes Verriegeln des Steckverbinders zu gewährleisten, sind die an der umlaufenden Nut 5 des ersten Steckerelementes 1 anliegenden Kanten 14 der Rastzungen 4 leicht abgerundet.

In Figur 3 ist die Einzelheit A dargestellt, durch welche die Fixierung des Verriegelungsringes 3 in der umlaufenden Nut 6 des zweiten Steckerelementes 2 verdeutlicht wird. Der Verriegelungsring 3 weist in der Nut 6 ein axiales Spiel D auf, welches einerseits eine Torsion des Federringes 3 bei der Auslenkung der Rastzungen 4 ermöglicht und andererseits eine hinreichende Zugfestigkeit zwischen den beiden Steckerelementen gewährleistet. Für einen 1,6/5,6-Koaxialsteckverbinder sollte das Toleranzmaß D zwischen 0,1 mm und 0,2 mm liegen.

Beim Entriegelungsvorgang wird gemäß Figur 4 zunächst die Entriegelungshülse 7 in Einschubrichtung X des ersten Stekkerelementes 1 zurückgezogen. Hierdurch greift das Entriegelungsorgan 8 von innen unter die Rastzungen 4 und drückt diese nach außen, so daß die umlaufende äußere Nut 5 am ersten Steckerelement 1 freigegeben wird. Um die Bedienkräfte während des Entriegelungsvorganges zu verringern, ist das Entriegelungsorgan 8 in einem Abschnitt an seinem freien Ende konisch geformt. Hierdurch ist eine mit den Rastzungen 4 zusammenwirkende Anlauffläche 9 gebildet. Nachdem die Rastzungen 4 durch das Entriegelungsorgan 8 soweit nach außen gedrückt sind, daß die Nut 5 am ersten Steckerelement 1 vollständig freigegeben ist, läßt sich der durch das erste Stekkerelement 1 gebildete Kuppler aus dem durch das zweite Stekkerelement 2 gebildeten Stecker entgegen der Einschubrichtung X herausziehen. Die Entriegelungshülse 7 besitzt an ihrem dem zweiten Steckerelement 2 zugewandten Ende einen in eine äußere umlaufende Nut 10 am zweiten Steckerelement 2 eingreifenden Kragen 11. Gleichzeitig sind durch die äußere umlaufende Nut 10 am zweiten Steckerelement 2 Anschläge 12 und 13 gebildet, welche die Verschiebbarkeit der Entriegelungshülse 7 in axialer Richtung begrenzen.

Figur 5 zeigt den Verriegelungsring 3 mit vier daran einstükkig angeformten Rastzungen 4, welche an ihren freien Enden konkav geformt sind. Der in Figur 5 dargestellte Verriegelungsring 3 mit den daran angeformten Rastzungen 4 läßt sich auf sehr einfache Weise durch Stanzung aus einer Blechplatine und Herausbiegen der Rastzungen 4 in einem darauffolgenden Herstellungsschritt fertigen. Da der Verriegelungsring 3 im Vergleich zu den Rastzungen 4 äußerst schmal gehalten ist, erfolgt beim Auslenken der freien Enden der Rastzungen 4 eine Torsion des Verriegelungsringes 3 entlang seines Umfanges. Vorteilhaft wirkt sich dabei die geschlossene Struktur des Verriegelungsringes 3 aus, um so auch hohen Zugkräften zwischen den Steckerelementen standhalten zu können.

## Patentansprüche

1. Elektrischer Steckverbinder mit Schnellverriegelung, welcher
- ein erstes Steckerelement (1), welches mit einer äußeren umlaufenden Nut (5) versehen ist,
- ein zweites Steckerelement (2), welches mit einer inneren umlaufenden Nut (6) versehen ist,
- einen Verriegelungsring (3), welcher durch die Nut am zweiten Steckerelement fixiert ist und an welchem radial nach innen weisende und in Einschubrichtung (X) des ersten Stekkerelementes (1) geneigte Rastzungen (4) angeformt sind, welche in einem Verriegelungszustand des Steckverbinders elastisch in die Nut (5) am ersten Steckerelement eindringen, und
- eine Entriegelungshülse (7), welche axial auf dem zweiten Steckerelement (2) verschiebbar ist und im Inneren ein zylindrisches, in Einschubrichtung (X) des ersten Steckerelementes (1) ragendes Entriegelungsorgan (8) besitzt, durch welches die freien Enden der am Verriegelungsring (3) angeformten Rastzungen (4) nach außen drückbar sind, aufweist,
**dadurch gekennzeichnet, daß** der Verriegelungsring (3) geschlossen, scheibenförmig und im wesentlichen schmal ist, daß die Entriegelungshülse (7) an ihrem dem zweiten Steckerelement (2) zugewandten Ende einen in eine äußere umlaufende Nut (10) am zweiten Steckerelement (2) eingreifenden Kragen (11) aufweist, wobei durch die äußere umlaufende Nut (10) am zweiten Steckerelement (2) Anschläge (12,13) gebildet sind, welche die Axialverschiebbarkeit der Entriegelungshülse (7) begrenzen.

2. Steckverbinder nach Anspruch 1,
**dadurch gekennzeichnet, daß** der Verriegelungsring (3) und die Rastzungen (4) aus einer gemeinsamen Blechplatine in Stanz-Biege-Technik gefertigt sind.

3. Steckverbinder nach Anspruch 1 oder 2,
**dadurch gekennzeichnet, daß** die am Verriegelungsring (3) angeformten Rastzungen (4) für sich im wesentlichen starr sind.

4. Steckverbinder nach einem der Ansprüche 1 bis 3,
**dadurch gekennzeichnet, daß** das Entriegelungsorgan (8) in einem Abschnitt an seinem freien Ende konisch geformt ist, wodurch eine mit den Rastzungen (4) am Verriegelungsring (3) zusammenwirkende geneigte Anlauffläche (9) gebildet ist.

5. Steckverbinder nach einem der Ansprüche 1 bis 4,
**dadurch gekennzeichnet, daß** der Verriegelungsring (3) in der inneren umlaufenden Nut (6) am zweiten Steckerelement (2) ein Axialspiel (D) von minimal 0,1 mm und maximal 0,2 mm aufweist.

6. Steckverbinder nach einem der Ansprüche 1 bis 5,
**dadurch gekennzeichnet, daß** die Rastzungen (4) an ihrem freien Ende konkav geformt sind.

7. Steckverbinder nach einem der Ansprüche 1 bis 6, **dadurch gekennzeichnet, daß** die im Verriegelungszustand des Steckverbinders am ersten Steckerelement (1) aufliegenden Kanten (14) der Rastzungen (4) abgerundet sind.

## Claims

1. An electrical plug connector having a quick-acting lock, which has
a first plug element (1) which is provided with an external peripheral groove (5),
a second plug element (2) which is provided with an internal peripheral groove (6),
a locking ring (3) which is fixed against the second plug element by the groove and on which radially inwardly pointing latching tongues (4) which are inclined in the direction (X) in which the first plug element (1) is pushed in and penetrate resiliently into the groove (5) on the first plug element in a locked condition of the plug connector are integrally formed, and
an unlocking sleeve (7) which is axially displaceable on the second plug element (2) and has on the inside a cylindrical unlocking member (8) which projects in the direction (X) in which the first plug element (1) is pushed in and allows the free ends of the latching tongues (4) integrally formed on the locking ring (3) to be pressed outwards,
**characterised in that** the locking ring (3) is closed, disc-shaped and substantially narrow and **in that** the unlocking sleeve (7) has on its end facing the second plug element (2) a collar (11) engaging in an external peripheral groove (10) on the second plug element (2), with abutments (12, 13) which delimit the axial displaceability of the unlocking sleeve (7) being formed by the external peripheral groove (10) on the second plug element (2).

2. A plug connector according to Claim 1, **characterised in that** the locking ring (3) and the latching tongues (4) are made from a common sheet-metal panel by the punch-and-bend technique.

3. A plug connector according to Claim 1 or 2, **characterised in that** the latching tongues (4) integrally formed on the locking ring (3) are substantially rigid in themselves.

4. A plug connector according to one of Claims 1 to 3, **characterised in that** the unlocking member (8) is shaped to be conical in a portion at its free end, as a result of which an inclined ramp surface (9) is formed which cooperates with the latching tongues (4) on the locking ring (3).

5. A plug connector according to one of Claims 1 to 4, **characterised in that** the locking ring (3) has axial play (D) of at least 0.1 mm and at most 0.2 mm inside the internal peripheral groove (6) on the second plug element (2).

6. A plug connector according to one of Claims 1 to 5, **characterised in that** the latching tongues (4) are shaped to be concave at their free end.

7. A plug connector according to one of Claims 1 to 6, **characterised in that** the edges (14) of the latching tongues (4) which in the locked condition of the plug connector lie on the first plug element (1) are rounded.

## Revendications

1. Connecteur électrique à verrouillage rapide, comportant
un premier élément de connecteur (1), comportant une rainure périphérique externe (5),
un deuxième élément de connecteur (2), comportant une rainure périphérique interne (6),
une bague de verrouillage (3) fixée par la rainure sur le deuxième élément de connecteur et comportant des languettes d'encliquetage (4) orientées radialement vers l'intérieur, inclinées dans la direction d'insertion (X) du premier élément de connecteur (1), pénétrant dans un état de verrouillage du connecteur de manière élastique dans la rainure (5) sur le premier élément de connecteur, et
une douille de déverrouillage (7), pouvant être déplacée axialement sur le deuxième élément de connecteur (2) et comportant à l'intérieur un organe de déverrouillage cylindrique (8) débordant dans la direction d'insertion (X) du premier élément de connecteur (1), permettant de presser vers l'extérieur les extrémités libres des languettes d'encliquetage (4) formées sur la bague de verrouillage (3),
**caractérisé en ce que** la bague de verrouillage (3) est fermée, en forme de disque et pour l'essentiel étroite, et **en ce que** la douille de déverrouillage (7) comportant au niveau de son extrémité orientée vers le deuxième élément de connecteur (2) un collier (11) s'engageant dans une rainure périphérique externe (10) sur le deuxième élément de connecteur (2), la rainure périphérique externe (10) sur le deuxième élément de connecteur (2) établissant des butées (12, 13) limitant la possibilité de déplacement axial de la douille de déverrouillage (7).

2. Connecteur selon la revendication 1, **caractérisé en ce que** la bague de verrouillage (3) et les languettes d'encliquetage (4) sont fabriquées à partir d'une platine de tôle commune par estampage et pliage.

3. Connecteur selon les revendications 1 ou 2, **caractérisé en ce que** les languettes d'encliquetage (4) formées sur la bague de verrouillage (3) sont pour l'essentiel rigides.

4. Connecteur selon l'une des revendications 1 à 3, **caractérisé en ce que** l'organe de déverrouillage (8) a une forme conique dans une section au niveau de son extrémité libre, établissant ainsi une surface de butée inclinée (9) coopérant avec les languettes d'encliquetage (4) sur la bague de verrouillage (3).

5. Connecteur selon l'une des revendications 1 à 4, **caractérisé en ce que** la bague de verrouillage (3) dispose dans la rainure périphérique interne (6) sur le deuxième élément de connecteur (2) d'un jeu axial (D) minimal de 0,1 mm et maximal de 0,2 mm.

6. Connecteur selon l'une des revendications 1 à 5, **caractérisé en ce que** les languettes d'encliquetage (4) ont une forme concave au niveau de leur extrémité libre.

7. Connecteur selon l'une des revendications 1 à 6, **caractérisé en ce que** dans l'état de verrouillage du connecteur les bords (14) des languettes d'encliquetage (4) reposant sur le premier élément de connecteur (1) sont arrondies.
